# FASCICULE DE BREVET EUROPEEN

(11) **EP 0 551 037 B1**
(45) Date de publication et mention de la délivrance du brevet: **17.05.1995**
(21) Numéro de dépôt: 92403542.1
(22) Date de dépôt: 23.12.1992
(51) Int. Cl.: B44D 3/08, B01F 13/10, B01F 7/16

(54) **Machine d'agitation de peintures**
Maschine zum Rühren von Lacken
Machine for stirring paint

(30) Priorité: 07.01.1992 FR 9200068
(43) Date de publication de la demande: 14.07.1993
(73) Titulaire: F.A.S., F-45650 Saint Jean-le-Blanc (FR)
(72) Inventeur: Godat, Jean, F-45160 Olivet (FR); Krzywdzjak, Alain, F-45100 Orleans (FR)
(74) Mandataire: Jolly, Jean-Pierre

(56) Documents cités:
- EP-A- 0 035 422
- EP-A- 0 298 806
- FR-A- 2 562 874
- GB-A- 2 203 059

## Description

La présente invention concerne une machine d'agitation pour peintures, du type comportant des étagères supports de boîtes de teintes munies d'un couvercle agitateur supérieur, et un mécanisme d'entraînement des couvercles agitateurs sur chacune des étagères, les couvercles agitateurs étant pourvus chacun d'un pignon de prise de mouvement pour l'axe agitateur au sein des boîtes.

L'invention concerne en particulier un perfectionnement de la transmission de mouvement aux couvercles agitateurs.

Sur les machines d'agitation de ce type connues, l'entraînement des couvercles agitateurs est essentiellement effectué au moyen d'une transmission à chaînes, une sur chaque étagère engrenant extérieurement sur sa longueur avec les pignons d'entraînement des couvercles positionnés. Les chaînes d'entraînement des étagères sont entraînées elles-même par des pignons à partir d'un arbre vertical principal monté latéralement sur la hauteur de la machine et actionné par un motoréducteur inférieur.

Ce type de transmission de mouvement ne se prête pas facilement à un changement de configuration des étagères de la machine.

L'invention vise à remédier à ces inconvénients et propose une machine d'agitation pour peintures, du type comportant des étagères supports de boîtes de teintes munies d'un couvercle agitateur supérieur, et un mécanisme d'entraînement des couvercles agitateurs sur chacune des étagères, les couvercles agitateurs étant pourvus chacun d'un pignon de prise de mouvement pour l'axe agitateur au sein des boîtes, caractérisée en ce que ledit mécanisme d'entraînement des couvercles agitateurs fait intervenir un ensemble de vis sans fin montées à l'unité sur chacune des étagères, ces vis venant en prise chacune avec les pignons d'entraînement des couvercles agitateurs d'une même étagère et étant animées à un régime de rotation adéquat, variable selon la gamme des boîtes de teintes des étagères.

L'entraînement des vis (qui nécessite un faible couple de rotation) est effectué avantageusement au moyen d'une transmission par courroies menantes et de préférence crantées (pour assurer une transmission de vitesse rigoureuse) et poulies menées solidaires des vis ou encore à chaînes et pignons en bout de vis, sur l'un des côtés de la machine.

Une série de courroies ou chaînes permet la reprise du mouvement d'une étagère à la suivante.

Il résulte de cette disposition que l'on peut utiliser pour l'entraînement de la machine un simple moteur électrique de type asynchrone sans avoir besoin d'un renvoi réducteur de vitesse, la réduction principale étant réalisée par les vis sans fin. Cette réduction est suffisante pour assurer un régime de rotation convenable des axes agitateurs des couvercles.

Le moteur peut ainsi être disposé horizontalement avec sa poulie motrice (ou un pignon) en prise directe avec la ou les courroies ou chaînes d'entraînement. Dans ces conditions, une implantation horizontale basse du moteur ne gêne pas le positionnement des boîtes sur l'étagère inférieure, qui demeure par conséquent totalement disponible.

Naturellement, ce type de transmission de mouvement convient à des machines d'agitation recevant des couvercles agitateurs avec leur boîtes positionnés en suspension sur les étagères, ou même avec clipsage de positionnement des boîtes posées sur les étagères.

D'autres caractéristiques et avantages de l'invention apparaîtront ci-après au regard de la description d'un exemple de réalisation et en référence aux dessins annexés, sur lesquels :
- la figure 1 est une vue en élévation schématique d'une machine d'agitation pour peintures selon l'invention ;
- la figure 2 est une vue en perspective de cette machine, mais avec un entraînement par courroies latérales ;
- la figure 3 est une vue de côté agrandie avec arrachement de la machine montrant deux étagères successives ;
- la figure 4 est une coupe horizontale d'une étagère montrant en particulier l'entraînement des couvercles agitateurs par une vis sans fin ;
- la figure 5 est une coupe partielle montrant l'assemblage d'éléments d'une vis sans fin d'entraînement ;
- la figure 6 est une coupe selon la ligne C-C de la figure 5 ; et
- la figure 7 est une coupe analogue à la figure 4 montrant l'entraînement des couvercles agitateurs par une vis-ressort.

Comme représenté sur les figures 1 et 2, la machine d'agitation selon l'invention est essentiellement constituée de deux montants latéraux 1, auxquels sont attachées horizontalement des étagères 3 supports des couvercles agitateurs 5 des boîtes de teinte 7, et d'un moteur électrique d'entraînement 9 au niveau inférieur. Les boîtes de teinte 7 sont fixées aux couvercles, eux-mêmes suspendus à l'étagère de façon classique par des pattes transversales 11.

Les étagères sont accrochées aux montants par l'intermédiaire de crochets 13 à leurs extrémités, engagés dans des perforations correspondantes 15 formées à intervalles réguliers sur la longueur des montants. Elles peuvent par conséquent être disposées avec écartement et hauteur variables selon la configuration de charge de la machine souhaitée, et en fonction du dimensionnement des boîtes de teinte.

L'un des montants loge une partie du système d'entraînement 17 des couvercles agitateurs des boîtes de teintes sur les étagères. Ce système d'entraînement est protégé par un carter longitudinal 19 (figure 4), monté articulé latéralement sur le montant et sur sa hauteur.

La machine est légèrement inclinée vers l'arrière, étant en appui sur deux jambes arrière 21 repliables et dont l'écartement est limité par un compas 23 bloqué à l'ouverture. Une croix de rigidification 25 peut être fixée sur les jambes d'appui arrière ou de préférence sur les montants verticaux. Cette disposition avec accrochage des étagères sur les montants et appui sur des jambes repliables arrière permet un montage rapide et sans outil de la machine. Naturellement, la machine peut encore être réalisée dans une version verticale sur un pied d'appui avant et arrière. Néanmoins, la version inclinée améliore la stabilité de la machine et confère un bon accès aux couvercles agitateurs. Par ailleurs, la peinture résiduelle (quelques gouttes) des becs de couvercles agitateurs, après usage, ne tombe pas sur les étagères sous-jacentes mais peut être recueillie au sol.

Comme représenté sur les figures 3 et 4, les couvercles agitateurs avec leurs pignons d'entraînement 27 sont entraînés au moyen de vis sans fin 29, implantées à l'unité sur chacune des étagères. Ces vis sont entraînées en rotation au moyen de la transmission latérale sur montant animée par le moteur inférieur 9. Les vis sont implantées à l'intérieur d'un fourreau 31 muni d'une ou plusieurs fentes longitudinales 33 à l'avant. Cette fente permet la mise en contact des dents des pignons des couvercles, lors de leur mise en place, avec le filet de la vis. Les vis sont montées tourillonnantes par des paliers d'extrémité sur les montants latéraux. Ces paliers à roulement à billes 35 supportent les poulies d'entraînement 37 des vis à leur extrémité, à l'intérieur du montant. Ils sont en outre solidaires chacun d'une platine 41. Ces platines sont reliées à un profil 39 support des pattes 11, et elles sont munies de deux crochets 13 (précités) pour l'accrochage de l'étagère aux montants, par les perforations 15 des montants.

Les vis sans fin peuvent être constituées d'éléments courts 47 en matière plastique injectée, d'environ 300 mm de longueur. Ces éléments sont raccordés l'un à l'autre avec parfaite coïncidence des filets pour s'adapter à la longueur de vis souhaitée, usuellement de un à trois mètres, selon la largeur de la machine. Ces éléments de vis comportent une extrémité mâle 49 fendue munie de deux parties hélicoïdales externes 51 au même pas que la vis. Ces parties viennent à l'assemblage des éléments s'engager élastiquement et en verrouillage dans un évidement complémentaire 53 d'une partie femelle 55 correspondante. Sur la figure 6, on voit que l'entraînement en rotation des éléments se fait par les plats opposés 57 des extrémités.

Dans le mode de réalisation de la figure 3, les poulies d'entraînement 37 menées sont de type crantée double. Elles reçoivent deux courroies crantées (59, 59'), l'une recevant le mouvement de l'étagère inférieure, chacune des courroies étant maintenue en place au moyen d'un galet tendeur 61 comme représenté à la figure 3. L'entraînement est effectué en liaison directe depuis la poulie du moteur, lequel est de type électrique asynchrone. Une réduction de vitesse peut être réalisée par le jeu des diamètres de poulie du moteur, par exemple selon la fréquence d'alimentation, qui peut varier de 50 à 60 HZ selon les pays, et de telle manière que le régime de rotation convenable des axes d'agitateurs des couvercles soit maintenu.

Comme représenté sur la figure 7, les vis sans fin peuvent consister en des ressorts à boudin 63 réalisés en fil d'acier d'un diamètre suffisant pour assurer une bonne rigidité axiale. Les pignons des couvercles agitateurs sont conformés pour fonctionner avec une telle vis ressort. Il est par ailleurs rappelé que le nombre de dents de pignons peut varier, ceci pour s'adapter au régime d'agitation souhaité. Cette vis ressort tourne dans sa fourrure environnante, laquelle est en matière plastique pour éviter le bruit. L'entraînement est réalisé au moyen d'un embout d'extrémité 65 monté sur le palier et épousant la forme du ressort dans lequel il se visse par l'intérieur. Le sens de rotation est naturellement prévu pour que le ressort reste toujours en appui serré sur cette pièce d'embout.

On notera que l'on peut envisager d'autres formes de vis que celles décrites et, par exemple, issues d'extrusion rotative avec coupe à longueur ou simplement de soudage sur un tube d'un jonc ayant la forme du filet de vis.

Ce qui précéde démontre bien la facilité de mise à configuration souhaitée de la machine grâce à cette nouvelle conception de la transmission du mouvement, qui permet d'installer les étagères à la hauteur et à écartement souhaités, grâce à l'accrochage rapide des crochets d'attaches sur les perforations des montants et, éventuellement, de modifier la configuration de la machine (nombre d'étagères respectivement pour petites et pour grandes boîtes), et d'ajouter des étagères supplémentaires. La manoeuvre est donc simple et rapide et permet l'utilisation optimale de l'énergie motrice.

## Revendications

1. Machine d'agitation pour peintures, du type comportant des étagères (3) supports de boîtes de teintes munies d'un couvercle agitateur supérieur (5), et un mécanisme d'entraînement des couvercles agitateurs sur chacune des étagères, les couvercles agitateurs (5) étant pourvus chacun d'un pignon (27) de prise de mouvement pour l'axe agitateur au sein des boîtes, caractérisée en ce que ledit mécanisme d'entraînement des couvercles agitateurs fait intervenir un ensemble de vis sans fin (29) montées à l'unité sur chacune des étagères, ces vis venant en prise chacune avec les pignons d'entraînement (27) des couvercles agitateurs d'une même étagère et étant animées à un régime de rotation adéquat, variable selon la gamme des boîtes de teintes des étagères.

2. Machine d'agitation selon la revendication 1, caractérisée en ce que l'entraînement des vis sans fin (29) des étagères (3) est réalisé par une transmission par courroie(s) (59,59') menante(s) et poulies menées (37) en bout de vis et sur un côté de la machine, la ou lesdites courroies étant maintenues en place par des galets tendeurs.

3. Machine d'agitation selon la revendication 1, caractérisée en ce que l'entraînement des vis sans fin (29) est réalisé par une transmission par chaîne(s) menante(s) et pignons menés en bout de vis et sur un côté de la machine.

4. Machine d'agitation selon l'une des revendications 1 à 3, caractérisée en ce que l'entraînement des chaîne(s) ou des courroie(s) (59, 59') est réalisé de façon directe, sans bloc de réduction, par un moteur électrique inférieur (9) disposé horizontalement.

5. Machine d'agitation selon l'une des revendications 1,2 et 4, caractérisée en ce que la distribution du mouvement aux vis (29) des étagères est réalisée par une série de courroies crantées (59) avec reprise du mouvement d'une étagère à la suivante.

6. Machine d'agitation selon l'une des revendications précédentes, caractérisée en ce que le régime de rotation des couvercles agitateurs (5) des boîtes de teintes est obtenu en faisant varier les paramètres suivants : nombre de dents des pignons d'entraînement (27) des couvercles agitateurs, coefficient de réduction vis-pignons (29,27) et utilisation d'une transmission primaire à faible réduction par courroie(s) ou par chaîne(s), la réduction de vitesse pouvant être réalisée par le jeu des diamètres de poulie du moteur de telle manière que le régime de rotation convenable des axes d'agitateurs des couvercles soit maintenu.

7. Machine d'agitation selon l'une des revendications précédentes, caractérisée en ce que le système de transmission est contenu dans un montant latéral (1), étant protégé par un carter (19) et accessible à l'ouverture du carter.

8. Machine d'agitation selon l'une des revendications précédentes, caractérisée en ce que les vis sans fin (29) sont implantées à l'intérieur d'un fourreau (31) muni d'une ou plusieurs fentes longitudinales (33) à l'avant pour la mise en contact des dents des pignons (27) des couvercles, lors de leur mise en place en suspension sur les pattes transversales (11) des étagères, avec le filet de ces vis.

9. Machine d'agitation selon l'une des revendications précédentes, caractérisée en ce que les vis (29) sont constituées par des éléments courts (47) assemblés rigidement l'un à l'autre et s'adaptant en longueur à la valeur souhaitée.

10. Machine d'agitation selon l'une des revendications précédentes, caractérisée en ce que les vis sont constituées par des éléments ressort à boudin (63) avec adaptation correspondante de la forme des pignons (27) des couvercles agitateurs.

11. Machine d'agitation selon l'une des revendications précédentes, caractérisée en ce qu'elle comporte deux montants latéraux (1), des étagères (3) munies de vis sans fin (29) d'entraînement des pignons des couvercles agitateurs (5) des boîtes de teintes, ces étagères étant montées par un système à dents d'accrochage (13) sur les dits montants, un système de transmission du mouvement (17) aux étagères logé dans l'un des montants, ce système protégé par un carter (19) étant accessible à l'ouverture du carter, par exemple, pour changer le positionnement des étagères, et un moteur inférieur (9).

12. Machine d'agitation selon l'une des revendications 1-7 et 9-11, caractérisée en ce que les boîtes de teintes sont posées clipsées sur les étagères.

## Claims

1. An agitating machine for paints, of the type comprising supporting shelves (3) for tint boxes provided with an upper agitator cover (5), and a mechanism for driving the agitator covers on each of the shelves, the agitator covers (5) each being provided with a movement-tapping pinion (27) for the agitator shaft inside the boxes, characterized in that said agitator cover drive mechanism causes the intervention of an assembly of endless screws (29) mounted in units on each of the shelves, these screws each engaging with the drive pinions (27) of the agitator covers of the same shelf and being driven at an appropriate speed of rotation variable according to the range of tint boxes on the shelves.

2. An agitating machine according to claim 1, characterized in that drive of the endless screws (29) of the shelves (3) is effected by a transmission consisting of a driving belt or driving belts (59, 59') and driven pulleys (37) at the screw points and on one side of the machine, said belt(s) being held in place by tensioning rollers.

3. An agitating machine according to claim 1, characterized in that drive of the endless screws (29) is effected by a transmission consisting of a driving chain or driving chains and driven pinions at the screw points and on one side of the machine.

4. An agitating machine according to any one of claims 1 to 3, characterized in that drive of the chain(s) or belt(s) (59, 59') is effected in direct manner, without a reduction unit, by a lower electric motor (9) arranged horizontally.

5. An agitating machine according to any one of claims 1, 2 and 4, characterized in that distribution of the movement to the screws (29) of the shelves is effected by a series of synchronous belts (59) with pick-up of the movement from one shelf to the next.

6. An agitating machine according to any one of the preceding claims, characterized in that the speed of rotation of the agitator covers (5) of the tint boxes is obtained by varying the following parameters: number of teeth of the drive pinions (27) of the agitator covers, screw-pinion (29, 27) reduction coefficient and use of a primary low-reduction transmission consisting of belt(s) or chain(s), speed reduction being achievable by the operation of motor pulley diameters in such a way that the speed of rotation suitable for the agitator shafts of the covers is maintained.

7. An agitating machine according to any one of the preceding claims, characterized in that the transmission system is contained in a lateral vertical member (1), which transmission system is protected by a casing (19) and accessible upon opening of the casing.

8. An agitating machine according to any one of the preceding claims, characterized in that the endless screws (29) are implanted inside a sleeve (31) provided with one or more longitudinal slits (33) at the front to effect contact between the teeth of the pinions (27) of the covers, at the time of their positioning in suspension on the transverse tabs (11) of the shelves, and the threads of these screws.

9. An agitating machine according to any one of the preceding claims, characterized in that the screws (29) consist of short members (47) fitted rigidly together and conforming in length to the desired value.

10. An agitating machine according to any one of the preceding claims, characterized in that the screws consist of helical spring elements (63) with corresponding adaptation of the shape of the pinions (27) of the agitator covers.

11. An agitating machine according to any one of the preceding claims, characterized in that it comprises two lateral vertical members (1), shelves (3) provided with endless screws (29) for driving the pinions of the agitator covers (5) of the tint boxes, these shelves being mounted by a system of holding teeth (13) on said vertical members, a system (17) of movement transmission to the shelves, said system being located in one of the vertical members and protected by a casing (19) so as to be accessible upon opening of the casing, for example for changing the positioning of the shelves, and a lower motor (9).

12. An agitating machine according to any one of claims 1-7 and 9-11, characterized in that the tint boxes are positioned clipped on the shelves.

## Patentansprüche

1. Rührmaschine für Anstrichmittel von der Art, welche Gestelle (3) als Träger für Farbbehälter mit einem oben angebrachten Rührerdeckel (5) und eine Antriebsmechanik zur Mitführung der Rührerdeckel auf jedem der Gestelle aufweist, wobei die Rührerdeckel (5) jeweils mit einem Eingriffsritzel (27) zur Bewegung für die Rührerachse im Inneren der Behälter versehen sind, **dadurch gekennzeichnet**, daß die Antriebsmechanik für die Rührerdeckel eine an der Einheit auf jedem der Gestelle angebrachte Einrichtung mit Antriebsschnecke (29) wirksam werden läßt, wobei diese Antriebsschnecken jeweils auf jedem Gestell mit den Antriebsritzeln (27) der Rührerdeckel auf demselben Gestell in Eingriff kommen und in einem entsprechenden, je nach dem jeweiligen Bereich der Farbbehälter der Gestelle veränderlichen Drehzehlbereich antreibbar sind.

2. Rührmaschine nach Anspruch 1, dadurch gekennzeichnet, daß der Antrieb der Antriebsschnecken (29) der Gestelle (3) über einen Riementrieb (59, 59') erfolgt, dessen Treibriemen und Riemenscheiben (37) am Ende der Schnecke und auf einer Seite der Maschine angetrieben werden, wobei die Riemenscheibe(n) mittels Spannrollen in ihrer Stellung gehalten ist bzw. sind.

3. Rührmaschine nach Anspruch 1, dadurch gekennzeichnet, daß der Antrieb der Antriebsschnecken (29) über einen Kettentrieb erfolgt, dessen Kette(n) und Ritzel am Ende der Schnecke und auf einer Seite der Maschine angetrieben werden.

4. Rührmaschine nach einem der Ansprüche 1 bis 3, dadurch gekennzeichnet, daß der Antrieb der Kette(n) bzw. des (der) Riemen(s) (59, 59') direkt ohne Untersetzung über einen horizontal liegenden und unten angeordneten Elektromotor (9) erfolgt.

5. Rührmaschine nach einem der Ansprüche 1, 2 und 4, dadurch gekennzeichnet, daß die Aufteilung der Bewegung auf die Schnecken (29) der Gestelle über eine Reihe von Zahnriemen (59) bei wechselnder Bewegung zwischen einem Gestell und dem nächsten erfolgt.

6. Rührmaschine nach einem der vorhergehenden Ansprüche, dadurch gekennzeichnet, daß der Drehzahlbereich der Rührerdeckel (5) der Farbbehälter durch Veränderung der folgenden Parameter erreichbar ist: Anzahl der Zähne auf den Antriebsritzeln (27) der Rührerdeckel, Untersetzungsverhältnis zwischen den Schnecken und Ritzeln (29, 27) und Einsatz eines Hauptgetriebes mit geringer Untersetzung mit Riemen oder Kette(n), wobei die Verringerung der Drehgeschwindigkeit über die zusammengehörigen Durchmesser der Riemenscheiben des Motors in der Weise realisierbar ist, daß der geeignete Drehzahlbereich der Rührerachsen der Deckel eingehalten wird.

7. Rührmaschine nach einem der vorhergehenden Ansprüche, dadurch gekennzeichnet, daß die Getriebeeinrichtung in einer Seitenstütze (1) eingeschlossen und dabei mittels eines Gehäuses (19) geschützt und erst nach Öffnung des Gehäuses zugänglich ist.

8. Rührmaschine nach einem der vorhergehenden Ansprüche, dadurch gekennzeichnet, daß die Antriebsschnecken (29) im Innenraum einer Ummantelung (31) mit einem oder mehreren vorne liegenden Längsschlitzen (33) so vorgesehen sind, daß sie während der hängenden Anordnung der Deckel auf den querliegenden Befestigungselementen (11) der Gestelle den Kontakt zwischen den Zähnen auf den Ritzeln (27) der Deckel und den Gewindegängen dieser Schnecken herstellen.

9. Rührmaschine nach einem der vorhergehenden Ansprüche, dadurch gekennzeichnet, daß die Schnecken (29) aus starr aneinander montierten kurzen Elementen (47) bestehen, welche in ihrer Länge an den jeweils gewünschten Wert anpaßbar sind.

10. Rührmaschine nach einem der vorhergehenden Ansprüche, dadurch gekennzeichnet, daß die Schnecken aus Schraubenfederelementen (63) mit entsprechender Anpassung an die Form der Ritzel (27) der Rührerdeckel bestehen.

11. Rührmaschine nach einem der vorhergehenden Ansprüche, dadurch gekennzeichnet, daß sie zwei Seitenstützen (1) und Gestelle (3) mit Antriebsschnecken (39) für den Antrieb der Ritzel der Rührerdeckel (5) auf den Farbbehältern aufweist, wobei diese Gestelle an den Stützen mittels einer Einrichtung mit Haltezähnen (13) befestigt sind, sowie eine Einrichtung (17) zum Übertragen der Bewegung auf die in einer der Stützen angebrachten Gestelle, wobei diese Einrichtung durch ein Gehäuse (19) geschützt und nur bei Öffnung des Gehäuses zugänglich ist, beispielsweise zur Veränderung der Lage der Gestelle, und schließlich einen unten liegenden Antriebsmotor (9).

12. Rührmaschine nach einem der Ansprüche 1 bis 7 und 9 bis 11, dadurch gekennzeichnet, daß die Farbbehälter mittels Steckelementen auf den Gestellen angebracht sind.
